# EUROPÄISCHE PATENTANMELDUNG

(11) **EP 0 075 655 A1**
(43) Veröffentlichungstag der Anmeldung: **06.04.1983**
(21) Anmeldenummer: 82105515.9
(22) Anmeldetag: 23.06.1982
(51) Int. Cl.: B65D 6/18

(54) **Zusammenklappbarer Kasten aus Kunststoff**

(30) Priorität: 30.09.1981 DE 3138788
(71) Anmelder: Stucki Kunststoffwerk und Werkzeugbau GmbH., D-32107 Bad Salzuflen (DE)
(72) Erfinder: Prödel, Ulrich, D-4902 Bad Salzuflen 1 (DE)
(74) Vertreter: Junius, Walther, Dr.

(57) **Zusammenfassung**

Die Erfindung betrifft einen zusammenklappbaren Kasten aus Kunststoff mit geteiltem Boden und aus zwei Teilen bestehenden Stimseitenwänden (3), bei dem die winkelförmigen Ecken (1) des Kastens ein Stück mit den Längsseitenwänden bilden und an ihren freien Enden Gelenke tragen, mit denen die Teile der Stirnseitenwände verbunden sind un bei dem im zusammengeklappten Zustand die Bodenklappen an den Längsseitenwänden anliegen und zwischen den Bodenklappen die Teile der Stirnseitenwände liegen. Die beiden Teile jeder Stirnseitenwand (3) sind durch mehrere in einer vertikalen Achse übereinanderliegende Gelenke miteinander verbunden, wobei die Achse (8) in der aussen gelegenen Flucht der Stirnseitenwand liegt. Zumindest einer der beiden Teile der Stirnseitenwand weist Vorsprünge (10) auf, welche über die Gelenke hinausreichen und sich von innen an dem anderen Teil abstützen. An den freien Enden der einstückig mit den Längsseitenwänden (1) hergestellten Ecken (2) sind ebenfalls Vorsprünge (11) angeordnet, die der Abstützung der Stirnseitenwandteile (3) dienen und diese Vorsprünge (11) legen sich im aufgeklappten Zustand gegen die Aussenseiten der Stirnseitenwandteile (3) und stützen diese ab.

## Beschreibung

Die Erfindung betrifft einen zusammenklappbaren Kasten aus Kunststoff mit geteiltem Boden und geteilten Stirnseitenwänden, bei dem die winkelförmigen Ecken des Kastens ein Stück mit den Längsseitenwänden bilden und an ihren freien Enden Gelenke tragen, mitdenen die Teile der Stirnseitenwände verbunden sind und bei dem imzusammengeklappten Zustand die Bodenklappen an den Längsseitenwänden anliegen und zwischen den Bodenklappen die Teile der Stirnseitenwände liegen.

Ein derartiger Kasten ist aus der DL-CS 1937 427 bekannt geworden. Der besondere Vorteil dieses Kastens ist es, daβsich beim Zusammenklappen keine seiner Dimensionen vergrößert, daß sich vielmehr nur eine Dimension, die Kastenbreite, erheblich beim Zusammenklappen verkleinert, die übrigen Dimensionen aber erhalten bleiben. Ein Weiterer besonderer Vorteil dieses Kas-ens ist es, daß er auch im zussmmengeklapptenZustand eine exakte Quaderformaufweist.So lärt sich dieser Kasten im zussmmengeklapptenZustand hervorragend stapeln und transportieren. Sein Nachteil ist jedoch, da£ die βtirnseitenwändedreiteilig ausgefüartsind und zwei Gelenke swischenden beiden weiteren Gelenken aufweisen,mitdenen sie an den Ecken der Iängsseitenwändeangelenkt sind. Die beiden äußeren Teile jeder Stirnseitenwand sind breiter als das mittlere Teil ausgeführtwelches eine Breite von etwa der doppelten Stärke der Stirnseitenwand aufseist.

Esist durch Vorbenutzungein Kasten bekannt geworden, dessen Stirnseitenwändenicht geteilt sind und der daher beimZusammenklappenseine Längsdimensionerheblich vergrößert, da seine Längsdinension im zusammengeklappten Zustand der Länge zweier benachbarter Seitenwände entspricht. Genau genommen ist bei diesem Kasten die Längsdimension nach etwas länger, weil über die Enden Vorsprünge hervortreten, die im zusammengeklappten Zustand Teil der kastenward sind und die der Abstützung der an den Stirnseitenwänden anhängenden Ecken des Kastens dienen. Dieser Fassen meichner sich durch Stabilität aus, hat aber den Kaceteil einer Vergrößerung der Längsdimension und einer schlechten Stapelbarkeit in susanaengeklappten Zustand.

Durch eine weitere Vorbenutzun ist ein Transportkasten bekannt geworden, dessen Stirnseitenwände um horizontale Gelenke an Boden auf diesen klappbar sind und dessen Längsseiten horizontal geteilt kit Ausarten versehen und nach innen um horizontale Gelenke klappbar sind. Sie hängen oben mit horizontalen Gelenken an eines Oberrahmen, der ein zusätzliches bauteil bildet. Dieser Kasten weist eine sehr geringe Stabilität auf.

Es ist die Aufgabe der Erfindung, einen zusammenklappbaren Kasten der eingangs genannten Art so zu verbessern, daß die geteilten Stirnseitenwände nur aus zwei Teilen bestehen und eine hohe Stabilität gegen von innen her wirkende seitliche Kräfte aufweisen.

Die Erfindung löst diese Aufgabe dadurch, daß jede Stirnseitenwand aus zwei in das Kasteninnere klappbaren Teilen besteht, daß die beiden Teile jeder Stirnseitenwand durch mehrere in einer vertikalen Achse übereinanderliegende Gelenke miteinander verbunden sind, deren Achse in der außen gelegenen Flucht der Stirnseitenwand liegt, daß zumindest einer der beiden Teile der Stirnseitenwand Vorsprünge aufweist, welche über die Gelenke hinausreichen und sich von innen s.n dem anderen Teil abstützen, daß an den freien Enden der einstückig rait den Längsseitenwänden hergestellten Ecken ebenfalls Vorsprünge angeordnet sind, die der Abstützung der Stirnseitenwandteile dienen, daß diese Vorsprünge sich im aufgeklappten Zustand gegen die Außenseiten der Stirnseitenwandteile legen und diese abstützen und daß die Zänge der Vorsprünge gleiche oder kleiner als der Abstand der freien Kanten der Kastenecken im zusommengeklappten Zustand des Kastens ist.

Durch das Zusummenwirken dieser Merkmale entsteht ein stabiler Kasten, dessen stirnseitenwände nur aus zwei Teilen bestehen. Die Vorsprün- e ergeben eine derartige Abstützung, daß die beiden reile der Stirnseitenwand nicht über ihre gestreckte Lage hinaus verscwenkt werden können, auch wenn von innen her hohe Belastungen auf sie wirken.

Damit diese Vorsprünge nicht ein Zusammenklappen des Kastens hindern, ist es zweckmäßig, wenn die Vorsprünge an der einen Kastenecke einer Längsseitenwand gegenüber den Vorsprüngen an der anderen Kastenecke derselben Längsseitenwand auf Lücke versetzt sind. Dann greifen nämlich die Vorsprünge der einen Kastenecke beim Zusammenklappen des Kastens zwischen die Vorsprünge an der anderen Kastenecke.

Vorteilhaft ist es, venn die Gelenke aus mehreren, in einer emeinsamen Linie übereinander zwischen Rippen und/oder Vorsprüngen angeordneten Zapfen bestehen, die jeder von einer am anderen Teil der Stirnseitenwand befestigten maulartigen Klaue umfaßt werden.

Zwei vorteilhafte Ausführungsformen für die maulartigen Klauen lassen sich mit Erfolg benutzen: Die eine Ausführungsform besteht darin, daß die Rauartige Klaue aus einem Paar paralleler federnder Vorsprünge bestent, deren freie Enden aufeinander zu gerichtet sind. Die andere Ausführungsform bestelt darin, auf die Klaue aus einem besteht, dessen Kaul in Richtung auf das Kasteninnere geöffnet ist.

Um nach einen Aufklappen das Kastens eine ungewollte teilweise Zurückverschwenkung der Stirnseitenwandteile zu verhindern, ist es zweckmäßig, wenn die freien Enden der Vorsprünge zu feiernden Rasten ausgebildet sind, die hinter am anderen Stirnseitenwandteil angeordnete Gegenrasten greifen.

Unterstützt kann dieses noch dadurch werden, daß an den Ecken federnde Rasten angebracht sind, die in aufgeklapptem Zustand des Kastens hinter am Stirnseitenwandteil angebrachte Gegenrasten und im zusammengeklappten Zustand hinter Gegenrasten an der Ecke der gegenüberliegenden Längsseitenwand oder hinter Gegenrasten an den den Gelenken benachbarten Schmalseiten der Stirnseitenwandteile greifen.

Um den Kasten aus gleichgeformten Stirnseitenwandteilen herzustellen, ist es zweckmäßig, wenn die Vorsprünge an jedem Stirnseitenwandteil trisch zur horizontalen geometrischen Mittellinie des Stirnseitenwandteiles angeordnet sind, und wenn zwischen den einzelnen Vorsprüngen ein Abstand besteht, der gröfer als die Breite des Vorsprunges ist.

Das der Erfindung ist eines in der Zeichnung schematisch dargestellten Ausführungsbeispieles näher erläutert. Es zeigen:
Fig. 1 eine Ansicht von oben auf den aufgeklappten Kasten;
Fig. 2 eine Ansicht von oben auf den zusammengekleppten Kasten;
Fig. 3 eine Ansicht der Stirnseitenwand des Kastens von außen;
Fig. 4 einen Teil eines Längsschnittes durch den Kasten in geöffneten Zustand;
Fig. 5 einen durch den Kasten im geöffneten Zustand mit einer Ansicht der von innen;
Fig. 6 einen Querschnitt durch die Verbindung der beiden Stirnseitenwandteile bei auseinandergeklapptem Kasten;
Fig. 7 einen Querschnitt durch die Verbindung der beiden Stirnseitenteile bei susam- mengeklapptem Kasten;
Fig. 8 einen Querschnitt durch die Kastenecke des auseinandergeklappten Kastens;
Fig. 9 einen Querschnitt durch die Kastenecke des zusammengeklappten Kastens;
Fig. 10 einen Querschnitt durch ein anderes Gelenk;
Fig. 11 eine Ansicht eines Kastens mit Handgriffloch.

sein können sowie aus zwei Bodenteilen 4, bei denen es auch die Köglichkeit gibt, diese in gleicher Weise zu formen. Es handelt sich hier um einen klappbaren Kasten, der aus der in Fig. 1 dargestellten geöffneten Stellung in die in Fig. 2 dargestellte zusam engeklappte Stellung geklappt werden kann, in der der Kasten nur ein Drittel bis ein Viertel des Volumens eines auseinandergeklappten Kastens einnimmt. Der Vorteil dieses Kastens mit geteilten Stirnseitenwänden besteht darin, daf sich beim Zusammenklappen nur eine Dimension des Kastens ändert, nämlich die Breite des Kastens.

Dem Zusammenklappen dienen, vie aus Fig. 1 und 2 ersichtlich, an den freien Enden der Ecken 2 befindliche Gelinke 5, 6 sowie in der Mitte der stirnseitenwände befindliche Gelenke 7, 8. Jedes dieser Gelenke besteht aus einem Zapfen 6, 8 und einer maulartigen klaue, die aus zwei federnden, den Zapfen 6, 8 umfassenden Armen 5, 7 besteht oder, wie in Fig. 10 dargestellt, aus einem Haken 9, der einen zapfen 8 umfaβt.

Eine hohe Stabilität gegen von innen her gegen die 3 drückende Kräfte erhält der Kasten durch Vorsprünge 'lC (Fig.5) an den Seitenwandteilen 3. Diese Vorsprünge 10 reichen über die Gelenke 7, 8 hinaus und stützen sich von innen her an den benachbarten stirnseisenwandteil 3 ab. Wie aus Fig. 5 ersichtlich, sind die Vorspränge an jedem stirnseisenwandteil unsymmetrisch zur horizontalen geometrischen Mittellinie X des Stirnseitenwandteiles 3 angeordnet und awischen den einzelnen Vorsprüngen 10 befindet sich ein Abstand Y, der größer als die Breite Z des Vorsprunges ist. Diese Vorsprünge verhindern sicher ein Verschwenken der beiden Stirnseitenwandteile 3 über die gestreckte Lage hinaus.

Zur weiteren Stützung der klappbaren Seitenwandteile 3 sind Vorsprünge 11 an den Ecken 2 des Kastens angebracht, die sich im aufgeklappten Zustand des Kastens gegen die Au£enseiten der Stirnseitenwandteile 3 legen und diese abstützen. Diese Vorsprünge 11 an zwei benachbarten Ecken 2 sind ebenfalls unsymmetrisch zur horizontalen Mittellinie X angeordnet. Die Länge der Vorsprünge ist gleich oder kleiner als der Abstand der freien Kanten der Kastenecken 2 im zusammengeklappten Zustand des Kastens. Auf diese Weise wird.erreicht, daß im zusammengeklappten Zustand des Kastens die Vorsprünge 11ähnlich wie die Zähne zweierZahnleisten ineinandergreifen. Aus diesen Grunde ist auch die Höhe V jedes Vorsprunges 11 kleiner als derabstand W zweier Vorsprünge voneinander.

gerweise sind die Vorsprünge 10, 11 so susgebildet, daß sie Rasten bilden, die die Stirnseitenwandteile 3 in ihrem aufgeklappten, evt . auch in zusa men geklappten zus and arwetieren.

Das Ende des Vorsprunges 10(Fig. 6 und 7) Weist eine Wulst 12 an einer Abwinklung 13auf, die hinter eine Wulst 14 greift, die in einer Öffnung 15 des Seitenwandteiles 3 ausgebildet ist. Greift die kase 12 hinter die kase 14, so sind die beiden Seitenwandteiles in ihrer gestreckten Iage eingerastet.

A¢uch die Vorsprünge 11 (Fig. 8 und 9), die an den Ecken 2 angebracht sind, weisen an ihren Enden Hasen 16 auf, mit denen sie hinter Nasen 17 greifen, die in Öffnungen 18 der Seitenwandteile 3 ausgebildet sind. Die Nasen 16 können aber nicht nur im gestreckten Zustand der Seitenwandteile 3 hinter die lasen 17 greifen, sondern sie können auch hiater nasenartige Vorsprünge 19 des anderen Stirnseitenwandteiles 3 imzusammengeklapptenZustand greifen.

Fig. 11 zeigt eine Seitenansicht auf die Stirnseite eines Kastens mit handgriffloch. Dieser zeichnet sich dadurch aus, daß in jedem der beiden seitenwandteile 3 eine die Kälfte eines Handgriffloches bildende seitliche Ausnehmung 20 eingeformt ist, die im Bereich der Seitenkante durch einen nach unten weisenden Ansatz 21 begrenzt ist.

## Patentansprüche

1. zusammenklappbarer Kasten aus Kunststoff nit geteiltem Boden und geteilten Stirnseitenwänden, bei dem die winkelförmigen Ecken des Kastens ein stück hit den Längsseitenwänden bilden und an ihren freien Enden Gelenke tragen, mit denen die Teile der Stirnseitenwände verbunden sind und bei dem im zusammengeklappten Zustand die Sodenklappen an den Iängssseitenwänden anliegen und zwischen den Bodenklappen die Teile der Stirnseitenwände liegen,
dadurch gekennzeicknet,
daß jede Stirnseitenwand auszwei in in das Kasteninnere Klappbaren Beilen (3) daß die beiden Feile (3) Jeder Stirnseitenwand durch in einer vertikalen Achse (7,8) miteinan- der werbunden sind, deren Achse in dar außen gelegenen Flucht der Stirnseitenwand liegt, daß zumindest einer der beiden Teile (3) der Stirnseitenwand Vorsprünge (10) aufweist, welche über die Gelenke (7,8) hinausreichen und sich von innen an dem anderen feil (3) abstützen,
daß an den freien Enden der einstückig hit den Längsseitenwänden (1) hergestellten Ecken (2) ebenfalls Vorsprünge (11) angeordnet sind, die der Stirnseitenwandteile (3) dienen,
daß diese Vorsprünge (11) sich in aufgeklappten zus and gegen die Außenseiten der Stirnseitenwandteile (3) Lengen und diese abstützen und daß die Länge der Vorsprünge gleich oder kleiner als der Abstand der freien Kanten der Kastenecken (2) im zusammengeklappten Zustand des Kastens ist.

2. Kasten nach Anspruch 1,
dadurch gekennzeichnet,
daß an den Ecken federnde Rassen angebracht sind, die in aufgeklapptem Zustand des Kastens hinter am Stirnseitenwandteil angebrachte Gegenrasten und im zusammengeklappten Zustand hinter Gegenrasten an der Ecke der gegenüberliegenden Längsseitenwand greifen oder hinter Gegenrasten an den den Eckengelenken benachbarten Schmalseiten der Stirnseitenwandteile greifen.

3. Kasten nach Anspruch 1,
dadurch gekennzeichnet,
daßdie freien Enden der Vorsprünge (10,11) zu federnden Rasten (12,16) ausgebildet sind, die hinter am anderen Stirnwandteil (3) angeordnete Gegenrasten (17,14) greifen.

4. Kasten nacn Anspruch 2,
dadurch gekennzeichnet,
daß die Vorsprünge an der einen Kastenecke einer lngsseitenwand gegenüber den Vorsprün en an der anderen Kastenecke derselben Längsseitenwand auf Lücke versetzt sind.

5. Hasten nuch Anspruch 1,
dadurch gekennzeichnet,
die Vorsprünge (10) en jedem wandteil (3) unsymmetrisch zur horizontalen geometrischen Mittellinie (X) des Stirnseitenwandteiles (3) angeordnet sind und daß den einzelnen Vorsprünger (10) ein Abstand (Y) besteht, der größer als die Dreite (Z) des (10) ist

6. Laster Anspruch1,
dadurch gekennzeichnet,
daß die Gelenke aus mehreren, in einer gereinsamen Linie übereinander zwischen Rippen und/ oder Vorsprüngen angeordneten Zapfen (6,8) bestenen, die jeder von einer am anderen Teil der Stirnseitenwand befestigten maulartigen Klauen umfaßt sind.

7. Kasten nach Anspruch 6,
dadurch gekennzeichnet,
daß die maulartige Klaue aus einem Paar paralleler federnder Arme (5,7) bestekt, deren freie Enlen aufeinander zu gericitet sind.

8. Kasten nach Anspruch 6 und 7,
dadurch gekennzeichnet,
daß die naulartige Klaue aus einen Laken (9) bestelt, dessen Maul in Richtung auf das Kasteninnere geöffnet ist

9. Masten nach Anspruch 1,
dadurch gerennzeichnet,
daß in jedem der beiden Seitenwandteile (3) eine die Hälfte eines Handgriffloches bildende seitliche Ausnehnung (20) eingefornt ist, die im Bereich der Seitenkante durch einen nach unten weisenden Ansatz (21) begrenzt
